# FASCICULE DE BREVET EUROPEEN

(11) **EP 3 210 673 B1**
(45) Date de publication et mention de la délivrance du brevet: **11.11.2020**
(21) Numéro de dépôt: 17158051.7
(22) Date de dépôt: 27.02.2017
(51) Int. Cl.: B05B 11/00, B65D 83/38

(54) **SYSTÈME DE DISTRIBUTION DE PRODUIT POUR FLACON**
PRODUKTAUSGABESYSTEM FÜR FLAKON
PRODUCT DELIVERY SYSTEM FOR VIAL

(30) Priorité: 29.02.2016 FR 1651678
(43) Date de publication de la demande: 30.08.2017
(73) Titulaire: Albéa le Tréport, 76470 Le Tréport (FR)
(72) Inventeur: ELMEGUENNI, Mohamed, 80130 Friville Escarbotin (FR)
(74) Mandataire: Gevers & Orès

(56) Documents cités:
- EP-A1- 2 832 661
- EP-A1- 3 210 673
- WO-A1-00/41951
- WO-A1-2007/107174
- FR-A1- 2 762 762
- FR-A1- 2 769 678
- FR-A1- 3 008 901
- US-A1- 2006 081 655
- US-B2- 7 748 647

## Description

L'invention concerne le domaine des systèmes de distribution pour flacon, notamment des flacons comprenant un tube de prélèvement pour permettre l'approvisionnement en produit d'un organe de prélèvement.

Les flacons utilisés en parfumerie, cosmétique ou encore en pharmaceutique qui contiennent un produit de type liquide, gel ou crème peuvent comprendre un système de distribution comprenant un organe de prélèvement afin d'en restituer le contenu sous forme d'un flot ou d'un aérosol constitué de fines gouttelettes. Pour cela, l'organe de prélèvement prélève le produit du flacon par un tube de prélèvement immergé, et le pousse sous pression jusqu'à l'intérieur d'un conduit aménagé dans une pièce d'actionnement de l'organe de prélèvement.

Pour des raisons techniques et/ou esthétiques, l'organe de prélèvement et/ou la pièce d'actionnement sont souvent recouverts au moins en partie par une bague rigide, par exemple en aluminium.

Il est nécessaire que les différentes pièces du système de distribution, en particulier le tube de prélèvement et les bagues rigides, soient fixées solidement contre l'élément qui les supporte tel que l'organe de prélèvement, la pièce d'actionnement ou une pièce de fixation du système sur le flacon.

Une technique connue pour maintenir les différentes pièces, est le maintien par serrage. Cependant, ces pièces, tel que le tube de prélèvement, le corps de l'organe de prélèvement, la pièce d'actionnement et la pièce de fixation, sont généralement faites à base de polymère qui vieillissent et se relâchent avec le temps et la tenue mécanique par simple serrage n'est plus suffisante pour les maintenir ensemble.

Il est également possible de maintenir ces différentes pièces par encliquetage. Mais cette méthode nécessite de réaliser des reliefs à la surface des pièces ce qui rend la fabrication de celles-ci plus compliquée et plus coûteuse.

Il est enfin possible d'enduire les pièces d'un revêtement auto-adhésif comme cela est le cas dans le document US7748647. Cependant, cela nécessite une étape de fabrication supplémentaire, qui entraîne une augmentation de la durée du process, et une augmentation du coût de fabrication de la pièce.

Il existe donc un besoin d'un système de distribution pour flacon comprenant un tube de prélèvement et un organe de prélèvement facile à concevoir et dans lequel les différentes pièces sont maintenues ensemble de manière efficace, notamment sur le long terme.

A cet effet, la présente invention propose un système de distribution adapté pour être fixé sur un flacon, ledit système comprenant des pièces en regard présentant des surfaces en regard, ledit système comprenant un matériau permettant qu'au moins une partie d'au moins une desdites surfaces en regard présente un effet collant pour l'accrochage desdites pièces en regard. Ce matériau comprend un agent collant qui est compris dans la masse de la ou desdites pièces en regard.

On entend par effet collant le fait de procurer un pouvoir d'adhérence à la surface. On parle également de pégosité (ou tack) qui est le caractère collant d'un matériau. Autrement dit, un effet collant permet de faire adhérer deux éléments entre eux, ici deux surfaces en regard, notamment par la capacité de l'un des deux à adhérer au contact du second, de manière à ce qu'il y ait une tenue par friction/frottement entre les deux pièces en regard. Cette solution est bien différente d'une colle ou d'un adhésif contenant de la colle plus ou moins dure et qui se répartit sur les deux surfaces en regard.

L'utilisation d'un tel matériau permet d'améliorer et/ou d'ajuster l'adhérence entre les pièces en regard. Autrement dit, une fois les pièces assemblées, celles-ci sont maintenues ensemble du simple fait de leur contact et du fait de l'importante tenue par friction/frottement entre les deux pièces grâce à l'effet collant d'au moins une des surfaces en regard, empêchant dès lors tout mouvement relatif d'une pièce par rapport à l'autre. De la sorte, même si le polymère employé dans la ou les pièces en cause vieillit et se relâche, l'accrochage desdites pièces reste efficace grâce à cette tenue par friction/frottement. Les différentes pièces sont ainsi maintenues ensemble sur le long terme.

Selon différents modes de réalisation de l'invention, qui pourront être pris ensemble ou séparément :
- ledit effet collant est présent sur toute la surface de l'une ou desdites pièces en regard,
- ledit effet collant est présent sur une zone de la surface de l'une ou desdites pièces en regard,
- la ou lesdites zones sont un ou des points, un ou des anneaux, une ou des bandes,
- l'agent collant est choisi parmi du poly-isobutylène (PIB), du polypropylène atactique (APP), un polymère de densité inférieure à 0,9 g/cm³, tel qu'un plastomère, un thermoplastique élastomère, un thermoplastique polyoléfinique (TPO), ou un mélange de ceux-ci,
- la ou lesdites pièces en regard comprennent une matrice,
- ladite matrice est un polymère,
- ledit polymère est une polyoléfine,
- ladite polyoléfine est du polyéthylène tel que le polyéthylène basse densité linéaire (PEBDL),
- la quantité de mélange-maître est inférieure à 80 % en masse dudit matériau,
- de préférence la quantité d'agent collant est comprise entre 10 et 40 % en masse dudit matériau, encore plus préférentiellement entre 10 et 20% en masse dudit matériau, entre 20 et 40% en masse dudit matériau,
- lesdites pièces en regard sont :
   - un organe de prélèvement et un tube de prélèvement dudit système,
   - une pièce d'actionnement et une première pièce de décoration dudit système, et/ou
   - une pièce de fixation et une seconde pièce de décoration dudit système.

L'invention concerne aussi un flacon comprenant un système de distribution tel que défini précédemment.

D'autres caractéristiques, buts et avantages de l'invention ressortiront de la description qui suit, qui est purement illustrative et non limitative, et qui doit être lue en regard des figures annexées, pour lesquelles :
- la figure 1 est une vue partielle et en coupe longitudinale montrant le montage d'un système de distribution comprenant un organe de prélèvement sur un flacon selon un premier exemple ;
- la figure 2 est une vue partielle et en coupe longitudinale montrant le montage d'un système de distribution comprenant un organe de prélèvement sur un flacon selon un second exemple

Dans la description, les termes de positionnement dans l'espace sont pris en référence à la position du flacon 1 représentée sur la figure 1.

En relation avec la figure 1, on décrit un flacon 1 dans lequel un produit est destiné à être conditionné. Le produit peut être notamment de type liquide, gel ou crème pour un usage par exemple en parfumerie, en cosmétique ou en pharmaceutique.

Le flacon 1 est pourvu d'une ouverture 3 sur laquelle un système de distribution 5 du produit est fixé.

La figure 1 représente une fixation du système de distribution 5 sur l'extérieur de l'ouverture 3 au moyen d'une pièce de fixation 7, sans que l'invention ne soit limitée à cette réalisation particulière.

Le système de distribution 5 comprend un organe de prélèvement 9 et un tube de prélèvement 11 (appelé aussi tube plongeur) communiquant l'un avec l'autre.

L'organe de prélèvement 9 peut être un organe de prélèvement sous pression tel qu'une pompe, ou encore une valve. Dans le mode de réalisation illustré, le l'organe de prélèvement 9 est une pompe.

Ladite pompe est montée sur ladite pièce de fixation 7 de manière à ce qu'elle soit en communication étanche avec le produit conditionné dans le flacon 1.

Ledit tube de prélèvement 11 est monté sur l'organe de prélèvement 9 en partie inférieure par l'intermédiaire d'une partie d'association 9a. Le tube de prélèvement 11 est immergé dans le produit pour permettre l'approvisionnement dudit organe de prélèvement 9 en produit à distribuer.

L'organe de prélèvement 9 et la partie d'association 9a incorporent des organes fonctionnels (non représentés) qui permettent, par actionnement d'une pièce d'actionnement 13 (appelé aussi bouton poussoir), de distribuer le produit par l'intermédiaire d'un gicleur 15 et d'une buse (non représentée) située au niveau d'un orifice de sortie 17 de ladite pièce d'actionnement 13.

Il existe un grand nombre d'agencements et de cinématiques de pompe qui permettent la distribution d'un produit, sur lesquels le système de distribution 5 selon l'invention peut être mis en œuvre.

De façon avantageuse, ledit organe de prélèvement 9 et/ou ledit tube de prélèvement 11 sont en polymère choisi parmi le polypropylène, le polyéthylène, le polytéréphtalate de butylène ou un mélange de ceux-ci.

De façon avantageuse, ladite pièce d'actionnement 13 et/ou ladite pièce de fixation 7 sont en polymère, tel qu'une polyoléfine comme le polypropylène ou le polyéthylène, ou un mélange de ceux-ci.

Ledit système de distribution 5 peut également comprendre au moins une pièce de décoration. La ou lesdites pièces de décoration permettent de dissimuler des pièces du système et améliorer l'esthétisme du flacon 1.

Notamment, comme représenté sur la figure 1, ledit système peut comprendre une première pièce de décoration 19a adaptée pour être fixée sur ladite pièce d'actionnement 13. Ladite première pièce de décoration 19a présente de façon avantageuse une forme symétrique, notamment cylindrique, par rapport à un axe longitudinale X-X. Elle se présente, ici, sous la forme d'une enveloppe cylindrique entourant ladite pièce d'actionnement 13. De préférence, ladite première pièce de décoration 19a présente une ouverture 21 permettant la distribution du produit par ladite buse et correspondant à l'orifice de sortie 17 de ladite pièce d'actionnement 13.

Ledit système de distribution 5 peut également comprendre une seconde pièce de décoration 19b adaptée pour être fixée sur ladite pièce de fixation 7 dudit système de distribution 5 sur le flacon 1. Ladite seconde pièce de décoration 19b présente, généralement, une forme symétrique, notamment cylindrique, par rapport à l'axe longitudinale X-X. Il s'agit notamment ici d'une bague cylindrique.

Il est également envisageable que lesdites première et seconde pièces de décoration 19a, 19b présentent une forme tronconique ou encore toute autre forme permettant de dissimuler de façon esthétique une partie dudit système de distribution 5, notamment la pièce d'actionnement 13 et/ou la pièce de fixation 7.

De préférence, lesdites première et seconde pièces de décoration 19a, 19b peuvent être en matériau sensiblement rigide, tel qu'un métal comme de l'aluminium ou encore un polymère rigide.

Ainsi, ledit système de distribution 5 comprend des pièces en regard présentant des surfaces en regard. De manière à assurer, l'accrochage desdites pièces en regard, ledit système comprend un matériau permettant qu'au moins une partie d'au moins une desdites surfaces en regard présente un effet collant.

Dans le mode de réalisation représenté ici, lesdites pièces en regard sont :
- l'organe de prélèvement 9 et le tube de prélèvement 11 dudit système, notamment au niveau de la partie d'association 9a dudit organe de prélèvement 9,
- ladite pièce d'actionnement 13 et ladite première pièce de décoration 19a, et/ou
- ladite pièce de fixation 7 et ladite seconde pièce de décoration 19b.

Dans un premier mode de réalisation, l'effet collant est présent sur toute la surface de l'une ou desdites pièces en regard.

Dans un second mode de réalisation, l'effet collant est présent sur une zone de la surface de l'une ou desdites pièces en regard. La ou lesdites zones peuvent être un ou des points, un ou des anneaux, une ou des bandes. L'effet collant peut être réparti de manière régulière ou irrégulière sur au moins une des surface en regard.

Quel que soit le mode de réalisation, ledit matériau comprend un agent collant.

Selon l'invention, l'agent collant est compris dans la masse de la ou desdites pièces en regard et tout le volume de la pièce est concerné par l'ajout de cet agent collant.

De façon avantageuse, l'agent collant est choisi parmi du poly-isobutylène (PIB), du polypropylène atactique (APP), un polymère de densité inférieure à 0,9 g/cm³, tel qu'un plastomère, un thermoplastique élastomère, un élastomère, un thermoplastique polyoléfinique (TPO), ou un mélange de ceux-ci.

Le PIB est connu pour présenter des propriétés collantes importantes mais peut être difficile à manipuler. En revanche, l'APP présente des propriétés collantes plus faibles, mais apporte un confort d'utilisation notamment par son moindre bruit au déroulement.

Le plastomère de densité inférieure à 0,9 g/cm³ peut être notamment un copolymère d'éthylène et d'oct-1-ène obtenu par catalyse métallocène tel que le Queo 2M139®, le Queo 0207LA® ou le Queo 8207LA® vendus par la société Borealis.

Le thermoplastique élastomère de densité inférieure à 0,9 g/cm³ peut être notamment un thermoplastique élastomère styrénique (TPE-S), un thermoplastique élastomère oléfinique vulcanisé (TPE-V), un thermoplastique élastomère de polyuréthane (TPE-U), un thermoplastique élastomère de copolyester (TPE-E), un thermoplastique élastomère de copolyamide (TPE-A).

L'élastomère de densité inférieure à 0,9 g/cm³ peut être notamment un polymère présentant des propriétés élastiques, obtenues après réticulation, c'est-à-dire avec des substances macromoléculaires naturelles (NR) ou synthétiques (ou artificielles/SBR).

Le thermoplastique polyoléfinique de densité inférieure à 0,9 g/cm³ peut être un thermoplastique élastomère oléfinique.

Il a été observé que l'utilisation d'agents collants permet non seulement d'améliorer l'adhérence des pièces en regard mais également de diminuer avantageusement la rigidité des pièces et d'augmenter la plastification du matériau. L'effort d'assemblage des pièces est ainsi diminué et facilite la fabrication du système de distribution. La modification des propriétés du matériau entraîne également une amélioration du vieillissement du polymère et l'assemblage reste encore plus efficace sur le long terme.

De façon avantageuse, la ou lesdites pièces en regard comprennent une matrice.

De façon avantageuse, l'agent collant est en mélange dans ladite matrice ce qui permet notamment de faciliter la manipulation de l'agent collant. Le mélange matrice/agent collant est couramment appelé mélange-maître. Ce mélange-maître est totalement différent d'un adhésif ou d'une colle tels qu'utilisés dans l'art antérieur.

Ladite matrice est généralement un polymère, telle qu'une polyoléfine, un polyester, ou encore du polyamide. Il peut s'agir de polyéthylène (PE), notamment un polyéthylène basse densité linéaire (PEBDL ou LLDPE en anglais).

L'utilisation d'une matrice à base de polyéthylène, notamment de PEBDL, permet d'améliorer les propriétés de la pièce, en particulier au niveau de la partie en regard, comprenant ledit matériau. Celle-ci est ainsi plus souple ce qui facilite son assemblage sur une seconde pièce.

Il peut ainsi s'agir de mélanges-maîtres commerciaux :
- tels que le PW52®, le PW60®, le PW66® ou le PW70® vendus par la société Polytechs, et fabriqués à base d'un agent collant PIB dans une matrice PEBDL ;
- tel que le PX004V® vendu par la société Polytechs et fabriqué à base d'un agent collant APP dans une matrice PEBDL.

De façon avantageuse, dans la ou les pièces en regard présentant l'effet collant, le mélange-maître est associé à une « matière de base » à une concentration optimisée, pour fabriquer la ou les pièces.
Pour une pièce présentant un effet collant, la matière choisie pour la matrice du mélange-maître doit appartenir à la même famille chimique que la matière de base de la pièce. Le tableau ci-dessous donne des exemples pour une pièce présentant un effet collant :

| **Matière de base** | **Matrice du mélange-maître** |
|---|---|
| Polytéréphtalate de butylène (PBT) | Polyester |
| Polypropylène (PP) | Polyoléfine |
| Polyamide 6.6 (PA 6.6) | Polyamide (PA) |

Dans tous les cas, il est impératif d'avoir le même type de polymère (famille) dans la matière de base de la pièce et dans le mélange-maître associé, afin que l'effet technique de l'accrochage soit optimal.

De façon avantageuse la quantité de mélange-maître est inférieure à 80 % en masse dudit matériau. Autrement dit, la ou les zones présentant un effet collant comprennent au maximum 80 % en masse de mélange-maître par rapport au matériau la ou les composant.

De préférence, la quantité de mélange-maître est comprise entre 10 et 40 % en masse dudit matériau, encore plus préférentiellement entre 10 et 20% en masse dudit matériau ou entre 20 et 40% en masse dudit matériau.

Par exemple, le mélange-maître PW60® est mélangé à une teneur de 15% dans une pièce dont la matière de base est le polypropylène (PP).

De façon avantageuse, la quantité d'agent collant dépend de l'effet collant souhaité, c'est-à-dire du pouvoir d'adhérence que l'utilisateur souhaite obtenir entre les pièces en regard. La quantité d'agent collant varie également en fonction de la section de la zone présentant un effet collant et/ou du type des surfaces en regard. Ainsi, l'effet collant recherché par l'utilisateur peut être différent, selon que la pièce en regard présente par exemple une surface en polymère ou une surface métallique, ou encore si l'effet collant est présent sur tout ou partie de la surface en regard.

Il a ainsi été observé que :
- pour une quantité de mélange-maître comprise entre 10 et 20% en masse dudit matériau, on obtient un effort d'assemblage moyen et une plastification rapide de la matière après déformation,
- pour une quantité de mélange-maître comprise entre 20 et 40% en masse dudit matériau, on obtient un effort d'assemblage faible et une plastification moins importante de la matière après déformation, tout en conservant, dans les deux cas, une tenue par friction importante et donc un accrochage important des pièces en regard dès leur assemblage et également après vieillissement.

Pour observer cela, des tests sont réalisés pour déterminer la concentration optimale de mélange-maître dans la matière de base.
Tests pour une quantité de mélange-maître (PW60®) de 10%, 15%, 20% et 30% en masse du matériau :
- injecter les pièces avec un pourcentage donné de mélange-maître (PW60®) contenant lui-même l'agent collant (PIB), dans la matière de base (PP), à la manière d'un colorant, de talc ou d'un additif de glissement ;
- assembler les pièces en regard ;
- opérer un vieillissement accéléré en température ;
- mesurer la tenue des pièces par des tests normalisés : mesurer la force de tenue par frottement (ou friction) en Newton, c'est-à-dire la force à laquelle les pièces se décrochent.

Ces tests normalisés consistent en l'utilisation d'une machine de traction/compression avec une partie basse fixe dans laquelle est encastrée la pompe et une partie haute qui serre la pièce de décoration avec une pince et tire sur celle-ci avec une charge donnée.
Résultats : C'est entre 15% et 20% de mélange-maître (PW60®) en masse du matériau que l'on a le meilleur compromis entre le process de fabrication (injection et assemblage) et la tenue mécanique après vieillissement.

La seconde pièce, en regard de la première pièce contenant de l'agent collant, peut être fabriquée dans une matière de base différente ou équivalente de celle de la première pièce.
La seconde pièce peut être en aluminium, ou en plastique, chargée ou non avec un agent collant.
Voici quelques exemples :
- Première pièce en PP chargée à 15% en masse de mélange-maître PW60®, avec une seconde pièce en aluminium ;
- Première pièce en PP chargée à 15% en masse de mélange-maître PW60®, avec une seconde pièce en PP non chargée ;
- Première pièce en PP chargée à 15% en masse de mélange-maître PW60®, avec une seconde pièce en PP chargée à 15% en masse de mélange-maître PW60® ;
- Première pièce en PP chargée à 15% en masse de mélange-maître PW60®, avec une seconde pièce en PBT non chargée ;
- Première pièce en PP chargée à 15% en masse de mélange-maître PW60®, avec une seconde pièce en PBT chargée entre 15% et 30% en masse de mélange-maître ;

La figure 2 représente un autre exemple de mise en œuvre de l'invention. Cet exemple reprend une structure similaire au premier exemple, et les éléments présentant des fonctions analogues sont désignés par les mêmes références, en ajoutant le chiffre 1 de la centaine.

### Exemple : pièce 7 figure 1 et pièce 107 figure 2

La pièce de fixation 107 a une forme différente de la pièce de fixation 7, mais rempli la même fonction. En particulier, la pièce 107 présente une jupe périphérique supérieure et une jupe périphérique inférieure, ces jupes remplissant la même fonction que la paroi périphérique annulaire de la pièce 7.

Sur cette figure 2, les pièces en regard sont :
- l'organe de prélèvement 109 et le tube de prélèvement 111 dudit système, notamment au niveau de la partie d'association 109a dudit organe de prélèvement 109,
- ladite pièce d'actionnement 113 et ladite première pièce de décoration 119a, et/ou
- ladite pièce de fixation 107 et ladite seconde pièce de décoration 119b.

L'agent collant est compris dans la masse de la ou desdites pièces en regard. Il produit un effet collant, c'est-à-dire une tenue par friction/frottement entre les deux pièces en regard lorsqu'elles sont mises en contact.

Il n'y a pas de colle qui se répartit à chaud ou à froid. Il y a uniquement au moins une pièce qui comprend au moins une zone qui vient en contact avec l'autre pièce, et qui la retient par friction, grâce à la matière dans laquelle elle est conçue. Cette tenue par friction permet d'augmenter l'effort mécanique entre les deux pièces, et donc de mieux les accrocher, et d'éviter tout glissement entre elles.

Lorsque les deux pièces sont accrochées, l'étanchéité n'est pas nécessairement assurée entre elles. En effet, le matériau à effet collant est différent d'un joint d'étanchéité, dont la fonction est d'étanchéifier la jonction entre deux pièces et non pas d'accrocher les pièces l'une à l'autre.

En figure 2, la fonction d'étanchéité du système de distribution est assurée par un joint 102.

A titre d'exemple préférentiel, la première pièce de fixation 107 est composée :
- entre 8 et 30% en masse de mélange-maître PW60® formé d'un agent collant PIB avec une matrice PE
- pour la différence, d'une matière de base PP.

De manière plus précise, la pièce de fixation 107 est composée à 15% en masse de PW60® et 85% en masse de matière de base.

La seconde pièce de décoration 119b est composée de polypropylène sans mélange-maître, et donc sans agent collant.

## Revendications

1. Système de distribution (5) adapté pour être fixé sur un flacon (1), ledit système comprenant des pièces en regard (9, 11; 109, 111; 13, 19a; 113, 119a; 7, 19b; 107, 119b) présentant des surfaces en regard, ledit système comprenant un matériau permettant qu'au moins une partie d'au moins une desdites surfaces en regard présente un effet collant pour l'accrochage desdites pièces en regard, **caractérisé en ce que** ledit matériau comprend un agent collant qui est compris dans la masse de la ou desdites pièces en regard.

2. Système de distribution (5) selon la revendication précédente, dans lequel ledit effet collant est présent sur toute la surface en regard de l'une ou desdites pièces en regard (9, 11; 109, 111; 13, 19a; 113, 119a; 7, 19b; 107, 119b).

3. Système de distribution (5) selon la revendication 1, dans lequel ledit effet collant est présent sur une zone de la surface en regard de l'une ou desdites pièces en regard (9, 11; 109, 111; 13, 19a; 113, 119a; 7, 19b; 107, 119b).

4. Système de distribution (5) selon la revendication précédente, dans lequel la ou lesdites zones sont un ou des points, un ou des anneaux, une ou des bandes.

5. Système de distribution (5) selon l'une quelconque des revendications précédentes, dans lequel l'agent collant est choisi parmi du poly-isobutylène (PIB), du polypropylène atactique (APP), un polymère de densité inférieure à 0,9 g/cm³, tel qu'un plastomère, un thermoplastique élastomère, un thermoplastique polyoléfinique (TPO), ou un mélange de ceux-ci.

6. Système de distribution (5) selon l'une quelconque des revendications précédentes, dans lequel la ou lesdites pièces en regard (9, 11; 109, 111; 13, 19a; 113, 119a; 7, 19b; 107, 119b) comprennent une matrice.

7. Système de distribution (5) selon la revendication précédente, dans lequel la quantité de mélange-maître est inférieure à 80 % en masse dudit matériau, ledit mélange-maître correspondant au mélange de la matrice avec l'agent collant.

8. Système de distribution (5) selon l'une quelconque des revendications précédentes, dans lequel lesdites pièces en regard sont :
- un organe de prélèvement (9, 109) et un tube de prélèvement (11, 111) dudit système,
- une pièce d'actionnement (13, 113) et une première pièce de décoration (19a, 119a) dudit système, et/ou
- une pièce de fixation (7, 107) et une seconde pièce de décoration (19b, 119b) dudit système.

9. Flacon (1) comprenant un système de distribution (5) selon l'une quelconque des revendications précédentes.

## Patentansprüche

1. Ausgabesystem (5), das angepasst ist, um auf einem Flakon (1) befestigt zu sein, wobei das System gegenüberliegende Teile (9, 11; 109, 111; 13, 19a; 113, 119a; 7, 19b; 107, 119b) umfasst, die gegenüberliegende Oberflächen aufweisen, wobei das System einen Werkstoff umfasst, der erlaubt, dass mindestens ein Teil mindestens einer der gegenüberliegenden Oberflächen einen Klebeeffekt zum Haften der gegenüberliegenden Teile aufweist, **dadurch gekennzeichnet, dass** der Werkstoff ein Klebemittel umfasst, das in der Masse des oder der gegenüberliegenden Teile umfasst ist.

2. Ausgabesystem (5) nach dem vorstehenden Anspruch, wobei der Klebeeffekt auf der gesamten gegenüberliegenden Oberfläche des einen oder der gegenüberliegenden Teile (9, 11; 109, 111; 13, 19a; 113, 119a; 7, 19b; 107, 119b) vorliegt.

3. Ausgabesystem (5) nach Anspruch 1, wobei der Klebeeffekt auf einer Zone der gegenüberliegenden Oberfläche des einen oder der gegenüberliegenden Teile (9, 11; 109, 111; 13, 19a; 113, 119a; 7, 19b; 107, 119b) vorliegt.

4. Ausgabesystem (5) nach dem vorstehenden Anspruch, wobei die Zone oder die Zonen ein oder mehrere Punkte, ein oder mehrere Ringe, ein oder mehrere Bänder sind.

5. Ausgabesystem (5) nach einem der vorstehenden Ansprüche, wobei das Klebemittel aus Polyisobutylen (PIB), ataktischem Polypropylen (APP), einem Polymer mit einer Dichte kleiner als 0,9 g/cm³, wie einem plastomeren, einem thermoplastisch-elastomeren, einem thermoplastisch-polyolefinen (TPO) oder einem Gemisch dieser ausgewählt ist.

6. Ausgabesystem (5) nach einem der vorstehenden Ansprüche, wobei das oder die gegenüberliegenden Teile (9, 11; 109, 111; 13, 19a; 113, 119a; 7, 19b; 107, 119b) eine Matrix umfassen.

7. Ausgabesystem (5) nach dem vorstehenden Anspruch, wobei die Menge an Stammmischung kleiner ist als 80 Masse-% des Werkstoffs, wobei das Stammgemisch dem Gemisch der Matrix mit dem Klebemittel entspricht.

8. Ausgabesystem (5) nach einem der vorstehenden Ansprüche, wobei die gegenüberliegenden Teile sind:
- ein Entnahmeorgan (9, 109) und ein Entnahmerohr (11, 111) des Systems,
- ein Betätigungsteil (13, 113) und ein erstes Dekorteil (19a, 119a) des Systems, und/oder
- ein Befestigungsteil (7, 107) und ein zweites Dekorteil (19b, 119b) des Systems.

9. Flakon (1), umfassend ein Ausgabesystem (5) nach einem der vorstehenden Ansprüche.

## Claims

1. Delivery system (5) adapted to be fixed on a vial (1), said system comprising parts facing one another (9, 11; 109, 111; 13, 19a; 113, 119a; 7, 19b; 107, 119b) having surfaces facing one another, said system comprising a material permitting at least one portion of at least one of said surfaces facing one another to have an adhesive effect for the fastening of said parts facing one another, **characterised in that** said material comprises an adhesive agent which is comprised in the mass of the or said parts facing one another.

2. Delivery system (5) according to the preceding claim, wherein said adhesive effect is present over the whole surface facing one or said parts facing one another (9, 11; 109, 111; 13, 19a; 113, 119a; 7, 19b; 107, 119b).

3. Delivery system (5) according to claim 1, wherein said adhesive effect is present on a zone of the surface facing one or said parts facing one another (9, 11; 109, 111; 13, 19a; 113, 119a; 7, 19b; 107, 119b).

4. Delivery system (5) according to the preceding claim, wherein the or said zones are one or more points, one or more rings, one or more strips.

5. Delivery system (5) according to any one of the preceding claims, wherein the adhesive agent is selected from polyisobutylene (PIB), atactic polypropylene (APP), a polymer of density less than 0.9g/cm³, such as a plastomer, an elastomer thermoplastic, a polyolefin thermoplastic (TPO), or a mixture of these.

6. Delivery system (5) according to any one of the preceding claims, wherein the or said parts facing one another (9, 11; 109, 111, 13, 19a; 113, 119a; 7, 19b; 107, 119b) comprise a matrix.

7. Delivery system (5) according to the preceding claim, wherein the quantity of master mixture is less than 80% by mass of said material, said master mixture corresponding to the mixture of the matrix with the adhesive agent.

8. Delivery system (5) according to any one of the preceding claims, wherein said parts facing one another are:
- a sampling member (9, 109) and a sampling tube (11, 111) of said system,
- an actuation part (13, 113) and a first decorative part (19a, 119a) of said system, and/or
- a fixing part (7, 107) and a second decorative part (19b, 119b) of said system.

9. Vial (1) comprising a delivery system (5) according to any one of the preceding claims.
